# EUROPÄISCHE PATENTANMELDUNG

(11) **EP 4 382 712 A1**
(43) Veröffentlichungstag der Anmeldung: **12.06.2024**
(21) Anmeldenummer: 22212414.1
(22) Anmeldetag: 09.12.2022
(51) Int. Cl.: E06B 1/70

(54) **ABSCHLUSSELEMENT**

(71) Anmelder: Lottmann Holding GmbH, 4462 Reichraming (AT)
(72) Erfinder: Kothgassner, Günther, 4462 Reichraming (AT)
(74) Vertreter: Burgstaller, Peter

(57) **Zusammenfassung**

Die Erfindung betrifft ein Abschlusselement (1) für ein Abdeckelement (15), welches aus einem Profilelement hergestellt ist, indem das Profilelement mit einer Freistellung versehen wurde und der vordere Bereich des Profilelements nach unten abgewinkelt ist, sodass die Kanten (17, 18) der Freistellung aneinander liegen, wobei das Profilelement ein Profilrohr ist und einen Rohrkörper (2) in Form eines Quadratrohrs, Rechteckrohrs oder rechtwinkeligen Trapezrohrs umfasst das eine Vorderwand (11), eine Rückwand (12), ein Dach (13) und einen Boden (14) aufweist, wobei das Profilelement zudem einen abgewinkelten Steg (3) umfasst, welcher im Eckbereich des Bodens (14) und der Rückwand (12) des Rohrkörpers (2) vorliegt, wobei der abgewinkelte Steg (3) einen ersten Schenkel (9) umfasst, welcher in gerader Verlängerung der Rückwand (12) vorliegt und einen zweiten Schenkel (10) umfasst, welcher am dem Boden (14) abgewandt liegenden Ende des ersten Schenkels (9) vorliegt und parallel zum Boden (14) in Richtung der Vorderwand (11) verläuft, wobei die Vorderwand (11) die aneinanderliegenden Kanten (17, 18) der Freistellung überragt und bis an den nach unten verlaufenden vorderen Bereich des Daches (13) ragt.

## Beschreibung

Die Erfindung betrifft ein Abschlusselement für Abdeckelemente wie Fensterbänke.

Ein Abschlusselement im Sinne der gegenständlichen Erfindung ist ein Element, in welchem sich das seitliche Ende eines Abdeckelements befindet.

Das Abschlusselement kann einen Abschluss für das Abdeckelement zu einer Wand oder einer Laibung bilden.

Ein Verfahren zur Herstellung eines Abschlusselements ist aus der EP2116684B1 bekannt, welches aus einer Profilschiene zu einem L gebogen ist. Dabei wird zuerst aus einer geraden Profilschiene aus Metall, welche einerseits von einem ersten Steg begrenzt ist und welche andererseits vom äußeren Steg eines Doppelsteges begrenzt ist, ein Teilstück abgelängt. Danach wird am Übergang von einem horizontalen Abschnitt zu einem vertikalen Abschnitt ausgehend vom ersten Steg, ein dreieckiges Teilstück vom Teilstück der Profilschiene derart abgetrennt, dass sich anschließend der vordere Abschnitt, welcher über den ersten Steg mit dem hinteren Abschnitt verbunden bleibt, bis zum Anschlag an einer von den Trennlinien gebildeten Gehrung abwinkeln lässt, wobei zur dauerhaften Sicherung des Endzustandes der horizontale und der vertikale Abschnitt des Gleitendstückes im Bereich der Gehrung unlösbar miteinander verbunden werden.

Nachteilig scheint die Verwendung einer Schiene, welche einseitig mit drei Stegen versehen ist, da insbesondere vor dem Umformen zu einem L oder bei einer weiteren Bearbeitung die Gefahr besteht, dass die flache Schiene und/oder einer der Stege verbogen wird. Unter einer weiteren Bearbeitung ist insbesondere das Vorsehen einer Ausklinkung für eine Führung eines Sonnenschutzsystems zu verstehen. Nachteilig ist zudem, dass sich Schmutz zwischen dem inneren Steg des Doppelsteges und dem oberen Steg ansammeln kann, wobei eine Reinigung insbesondere bei Vorliegen einer Führung in einer Ausklinkung des Profils schwierig ist.

Zur Lösung der Aufgabe wird ein Abschlusselement nach Anspruch 1 vorgeschlagen. Vorteilhaft ist, dass anstelle einer Profilschiene mit drei Einzelstegen ein Profilrohr verwendet wird, welches einen abgewinkelten Steg umfasst. Ein Profilrohr hat gegenüber einer Profilschiene den Vorteil, dass dieses robuster ist. Zudem wird durch das Profilrohr erreicht, dass das Abschlusselement eine geschlossene Form aufweist, sodass sich kein Schmutz ansammeln kann. Eine Ausklinkung ist aufgrund des stabilen Rohrprofils besser ausführbar, da das Dach des Rohrprofils über die Vorderwand und Rückwand am Boden des Rohrprofils abgestützt ist. Aufgrund der Robustheit des Rohrprofils kann zudem die in EP2116684B1 als zwingend beanspruchte dauerhafte Sicherung des Endzustandes durch eine unlösbare Verbindung des horizontalen und des vertikalen Abschnitts des Gleitendstückes im Bereich der Gehrung unterbleiben.

Ein weiterer Unterschied besteht darin, dass bei der EP2116684B1 ein dreieckiges Teilstück der gesamten Profilschiene abgetrennt wird, während bei der gegenständlichen Erfindung im Bereich des Dreiecks zumindest die Vorderwand des Profilrohres nicht abgetrennt wird, sodass die Vorderwand eine Anlagefläche für den nach unten gerichteten vorderen Abschnitt des Daches des Profilrohres bildet.

In einer Ausführungsvariante wird ein Abschlusselement für ein Abdeckelement vorgeschlagen, welches aus einem Profilelement hergestellt ist, indem das Profilelement mit einer Freistellung versehen wurde und der vordere Bereich des Profilelements nach unten abgewinkelt ist, sodass die Kanten der Freistellung aneinander liegen, wobei das Profilelement ein Profilrohr ist und einen Rohrkörper in Form eines Quadratrohrs, Rechteckrohrs oder rechtwinkeligen Trapezrohrs umfasst, das eine Vorderwand, eine Rückwand, ein Dach und einen Boden aufweist, wobei das Profilelement zudem einen abgewinkelten Steg umfasst, welcher im Eckbereich des Bodens und der Rückwand des Rohrkörpers vorliegt, wobei der abgewinkelte Steg einen ersten Schenkel umfasst, welcher in gerader Verlängerung der Rückwand vorliegt und einen zweiten Schenkel umfasst, welcher am dem Boden abgewandt liegenden Ende des ersten Schenkels vorliegt und parallel zum Boden in Richtung der Vorderwand verläuft, wobei die Vorderwand die aneinanderliegenden Kanten der Freistellung überragt und bis an den nach unten verlaufenden vorderen Bereich des Daches ragt.

Bevorzugt wird, dass im Eckbereich der Vorderwand und des Daches ein Steg vorliegt, welcher sich in gerader Verlängerung des Daches über die Vorderwand hinaus erstreckt.

Bevorzugt wird, dass der freie Schenkel des abgewinkelten Steges an den aneinanderliegenden Kanten der Freistellung endet und im nach unten abgewinkelten Bereich des Abschlusselements vollständig entfernt ist.

Bevorzugt wird, dass der nach unten abgewinkelte Bereich des Abschlusselements ausschließlich das Dach, die Rückwand, den ersten Schenkel des abgewinkelten Steges und sofern vorhanden den optionalen Steg umfasst, welcher in Verlängerung des Daches vorliegt.

Bevorzugt wird, dass im Eckbereich des Bodens und der Vorderwand eine Nase vorliegt, welche schräg nach außen und unten vom Eckbereich abragt.

Bevorzugt wird, dass das Abschlusselement mit einer Ausklinkung versehen ist, bei welcher über eine Teillänge des hinteren Bereichs des Abschlusselements zumindest ein Teil des Daches und der Vorderwand entfernt sind, wobei an den beiden Schnittkanten der Ausklinkung das Dach über die Vorderwand am Boden abgestützt ist.

Bevorzugt wird, dass das Abschlusselement zumindest eine Sollbruchstelle aufweist, welche als Vertiefung des Profilelements an der Innenseite des Daches vorliegt.

Bevorzugt wird, dass das Abschlusselement zumindest eine Sollbruchstelle aufweist, welche als Vertiefung des Profilelements an der Innenseite der Vorderwand vorliegt.

Bevorzugt wird, dass die Ausklinkung von einer Sollbruchstelle der Vorderwand bis zu einer Sollbruchstelle des Daches verläuft.

Bevorzugt wird, dass das Abschlusselement der Boden zumindest teilweise im Bereich der Freistellung erhalten bleibt und mit der Vorderwand verbunden ist und bis an den nach unten verlaufenden vorderen Bereich des Daches ragt.

Die Erfindung umfasst zudem ein Abdecksystem umfassend zumindest ein gegenständliches Abschlusselement, in welches ein Abdeckelement ragt. Das Abdeckelement ist dabei zwischen dem Boden des Rohrkörpers und dem freien Schenkel des Steges aufgenommen. Das Ende des Abdeckelements ist bevorzugt mit einem Dichtelement 16 versehen, welches ebenfalls zwischen dem Boden des Rohrkörpers und dem freien Schenkel des Steges aufgenommen ist. Bevorzugt liegen beidseits des Abdeckelements gegenständliche Abschlusselemente vor.

Die Erfindung wird anhand von beispielhaften Zeichnungen näher erläutert.
- Fig. 1:: zeigt den Querschnitt des gegenständlichen Profilrohres.
- Fig. 2:: zeigt das Abschlusselement in Ansicht von der Seite.
- Fig. 3:: zeigt in Detailansicht den Bereich der Abwinkelung des Profilrohres.
- Fig. 4:: zeigt das Abschlusselement mit eingesetztem Abdeckelement bzw. eingesetzter Fensterbank.
- Fig. 5:: Zeigt das Dichtelement.
- Fig. 6:: Zeigt das Abschlusselement mit Ausklinkung.
- Fig. 7:: Zeigt eine zweite Variante des Abschlusselements.

In Fig. 1 ist das bevorzugte Profil des Abschlusselements 1 bzw. des Profilrohrs zur Herstellung des Abschlusselements 1 dargestellt.

Das Profilrohr ist bevorzugt ein Strangpressprofil, insbesondere aus Aluminium.

Das Profilrohr umfasst einen Rohrkörper 2 und einen abgewinkelten Steg 3.

Bevorzugt umfasst das Profilrohr zudem einen Steg 4, welcher keine Abwinkelung aufweist.

Der Rohrkörper 2 kann eine Nase 5 aufweisen.

Innen kann der Rohrkörper 2 Sollbruchstellen, 6, 7, 8 aufweisen.

Der abgewinkelte Steg 3 umfasst einen ersten Schenkel 9 und einen zweiten Schenkel 10.

Der Rohrkörper 2 umfasst eine Vorderwand 11, eine Rückwand 12, ein Dach 13 und einen Boden 14.

Der erste Schenkel 9 liegt bevorzugt im Eckbereich der Rückwand 12 und des Bodens 14 in gerader Verlängerung der Rückwand 12 vor.

Der zweite Schenkel 10 befindet sich am dem Boden 14 abgewandt liegenden Ende des ersten Schenkels 9 und verläuft parallel zum Boden 14 in Richtung der Vorderwand 11. Der zweite Schenkel 10 kann über die Vorderwand 11 hinaus ragen. Der zweite Schenkel 10 ist der freie Schenkel des Steges 3.

Im Eckbereich des Bodens 14 und der Vorderwand 11 liegt bevorzugt die Nase 5 vor, welche schräg nach außen und unten vom Eckbereich abragt. Die Nase weist einen geringeren Querschnitt als der Boden 14 auf. Die Nase 5 kann eine schützende Funktion für die Dichtung 16 haben.

Im Eckbereich des Bodens 14 und der Vorderwand 11 liegt innen bevorzugt die erste Sollbruchstelle 6 vor, welche als eine Vertiefung im Profil gebildet ist.

Im Eckbereich der Vorderwand 11 und des Daches 13 liegt bevorzugt der Steg 4 vor, welcher sich bevorzugt in gerader Verlängerung des Daches 13 über die Vorderwand 11 hinaus erstreckt. Das Dach 13 weist an seiner inneren Fläche bevorzugt die zweite Sollbruchstelle 7 und die dritte Sollbruchstelle 8 auf, welche als Vertiefungen im Profil ausgeführt sind. Die zweite Sollbruchstelle 7 und die dritte Sollbruchstelle 8 liegen bevorzugt trapezförmig vor. Die Schenkel des Trapezes schließen bevorzugt einen Winkel von 90° zueinander ein. Die Schenkel des Trapezes weisen bevorzugt jeweils einen Winkel von 45° zum Dach 13 auf. Die zweite Sollbruchstelle 7 und die dritte Sollbruchstelle 8 liegen bevorzugt jeweils mit Abstand zur Vorderwand 11 und Rückwand 12 vor. Die zweite Sollbruchstelle 7 und die dritte Sollbruchstelle 8 weisen einen Abstand zueinander auf. Die Sollbruchstellen 6, 7, 8 sind optional. Der Rohrkörper 2 kann ohne Sollbruchstellen vorliegen.

Der Rohrkörper 2 ist in einer Ausführungsvariante ein Quadratrohr oder ein Rechteckrohr. Im Fall eines Rechteckrohrs sind die Vorderwand 11 und Rückwand 12 bevorzugt die längeren Seiten des Rechtecks. In einer anderen Ausführungsvariante ist der Querschnitt des Rohrkörpers 2 ein rechtwinkeliges Trapez, wobei die Vorderwand 11 die schräge Seite ist. Vom Begriff des Quadratrohrs, Rechteckrohrs und Trapezrohres sind hierin auch Profile umfasst, welche an einer Seite, insbesondere an der Vorderwand 11 einen Bogen oder einen anderen nicht geradlinigen Verlauf der Kante von einem Eckpunkt zum anderen Eckpunkt aufweisen. Beispielsweise kann die Vorderwand 11 konvex, konkav, s-förmig oder auf andere Weise geschwungen vorliegen. Auch ein stufiger Verlauf der Vorderwand ist denkbar. Die Form Quadrat, Rechteck oder Trapez ist dabei durch die vier Eckpunkte des Profils gegeben.

Die längere Seite der beiden parallelen Seiten des Trapezes ist in einer bevorzugten Variante das Dach 13 und in einer weniger bevorzugten Variante der Boden 14.

An der dem Boden 14 abgewandten Seite weist der Schenkel 10 des abgewinkelten Steges 3 bevorzugt eine sich zum freien Ende hin verjüngende Abschrägung auf, bevorzugt an der dem Rohrkörper 2 abgewandten unteren Seite.

Von einem Endlos-Profilrohr, das gemäß Fig. 1 ausgeführt ist, oder das die als zwingend beschriebenen Elemente des Profilrohrs der Fig. 1 umfasst, kann ein Abschlusselement 1 gemäß Fig. 2 hergestellt werden.

Dazu wird an der Rückseite eines Abschnitts des Profilrohrs ein schräger Schnitt vorgenommen, entsprechend der Neigung des Abdeckelements dessen Abschluss das Abschlusselement 1 bildet. Da das Abdeckelement meist einen Winkel von 5° zur Horizontalen aufweist, erfolgt der Schnitt beispielsweise in einem Winkel von 95° in Bezug auf den Schenkel 10.

Im vorderen Bereich des Abschnitts des Profilrohrs wird ein Teilbereich der Rückwand 12 und des Schenkels 9 entfernt. Bevorzugt wird ein Stück der Rückwand 12 und des Schenkels 9 in Form eines Dreiecks freigestellt. Diese Freistellung kann auch den Schenkel 10 und den Boden 14 mitumfassen.

Zudem wird der vorderste Abschnitt der Vorderwand 11 und des Bodens 14 entfernt. Der obere vordere Punkt der verbleibenden Vorderwand 11 liegt dabei im Bereich des oberen Punktes des freigestellten Dreiecks der Rückwand 12.

Der untere vordere Punkt der verbleibenden Vorderwand 11 liegt vor der hinteren Schnittkante 17 und hinter der vorderen Schnittkante 18 vor, bevorzugt mittig zwischen den beiden Schnittkante 17, 18.

Der untere vordere Punkt der der verbleibenden Vorderwand 11 liegt bevorzugt weiter vorne als der obere hintere Punkt, sodass die Vorderkante der verbleibenden Vorderwand 11 einen Winkel von bevorzugt größer 90° zum Dach 13 einschließt. Der Winkel kann in anderen Ausführungsvarianten auch 90° betragen, oder weniger.

Der abgewinkelte Steg 3 wird im Bereich der dreieckigen Freistellung bevorzugt vollständig entfernt.

Der Schenkel 10 des abgewinkelten Steges 3 wird im Bereich vor der dreieckigen Freistellung bevorzugt vollständig entfernt. Der Schenkel 9 kann in diesem Bereich vollständig erhalten bleiben.

Beim Boden 14 gibt es zwei Varianten, welche in Fig. 3 und Fig. 7 veranschaulicht sind. Der Zustand der Figur 7 ist in einer Variante nur ein Zwischenschritt hin zur Variante der Fig.3.

Bei der Fig. 7 wurden die beschriebene dreieckige Freistellung und das Entfernen der Vorderwand 11 und des Schenkels 10 bereits vorgenommen.

Der Boden 14 wird wie in Fig. 7 dargestellt zumindest bis zum unteren vorderen Punkt der verbleibenden Vorderwand 11 entfernt. Wird der vor der dreieckigen Freistellung liegende vordere Bereich nun nach unten gebogen, bis die beiden Kanten 17, 18 der dreieckigen Freistellung aneinander anliegen, ragen der Boden 14 und die Vorderwand 11 bis an den nun nach unten verlaufenden vorderen Bereich des Daches 13. Das Biegen der vorderen Kante 18 der Freistellung hin zur hinteren Kante 17 ist durch den gebogenen Pfeil veranschaulicht.

Bei der zweiten Variante wird der Boden 14 auch im Bereich der dreieckigen Freistellung entfernt, wie in Fig. 3 zu erkennen ist.

Wie dargestellt verbleibt dabei jedoch bevorzugt ein Streifen des Bodens 14, welcher bis nach vorne an den nun nach unten verlaufenden vorderen Bereich des Daches 13 verläuft. Der Streifen schließt an die Vorderwand 11 an. Die Variante der Fig. 3 wird erreicht, wenn bei der Variante der Fig. 7 ein Teilbereich des im Bereich der dreieckigen Freistellung vorliegenden Abschnittes des Bodes 14 zusätzlich entfernt wird.

Hinsichtlich des Bodens 14 bestehen somit drei Varianten:
Erstens kann der gesamte Boden 14 bis zum nach unten gebogenen Dach 13 reichen.

Zweitens kann ein Teilbereich des Bodens 14 bis zum nach unten gebogenen Dach 13 reichen und ein zweiter Teilbereich an der hinteren Kante 17 enden.

Drittens kann der Boden 14 zur Gänze an der hinteren Kante 17 enden.

Es wird bei allen drei Varianten bevorzugt, dass die optionale Nase 5 bis nach vorne an den nun nach unten verlaufenden vorderen Bereich des Daches 13 verläuft.

Der Winkel zwischen dem nun nach unten verlaufenden vorderen Bereich des Daches 13 und dem hinteren Bereich des Daches 13 beträgt bevorzugt mehr als 90°. Bevorzugt liegen die hintere Schnittkante des Abschlusselements 1 und der nach unten verlaufende vordere Bereich des Daches 13 parallel zueinander vor.

Am oberen Punkt der dreieckigen Freistellung liegt in einer Ausführungsvariante eine zusätzliche Freistellung in Form eines Radius an der Rückwand 12 und der Vorderwand 11 vor, wobei in Fig. 7 diese beiden Orte 19, an welchen die Radien vorliegen können, angegeben sind. Wie in Fig. 3 erkennbar ist, werden die freien Ecken des nach unten abgewinkelten Bereichs des Abschlusselements 1 bevorzugt abgerundet.

In Fig. 4 ist das Abschlusselement 1 mit eingesetztem Abdeckelement 15 dargestellt, wobei das Ende des Abdeckelements 15 mit einem Dichtelement 16 versehen ist. Das dargestellte Abdeckelement 15 und das Dichtelement 16 sind nach dem Stand der Technik bekannt. Ein beispielhaftes verwendbares Dichtelement 16 ist in Fig. 5 veranschaulicht. Das Abdeckelement 15 weist einen flächigen Grundkörper auf, welcher in den Spalt zwischen Boden 14 und Schenkel 10 ragt. Die Dichtung 16 ist auf die Kante dieses Grundkörpers aufgesteckt und liegt ebenfalls im genannten Spalt vor. An der Rückseite des Grundkörpers liegt ein nach oben verlaufender Anschlusssteg des Abdeckelements 15 vor, an der Vorderseite ein nach unten verlaufender Steg, der um unteren Ende nach innen und danach nach oben umgeschlagen ist. Wie in Fig. 4 ersichtlich ist, könnte auch ein Teilbereich des Schenkels 10 im Bereich der dreieckigen Freistellung nicht entfernt werden, wobei der zusätzlich verbleibende Bereich den in Fig. 4 sichtbaren Schenkel 10 gerade nach vorne verlängern würde, wobei man den zusätzlich verbleibenden Bereich des Schenkels 10 mit einer Abwinkelung oder einer Biegung versehen könnte. Der Schenkel 10 könnte somit in Fig. 4 näher an den vorderen Steg des Abdeckelements 15 herangeführt sein und zwar bis über die aneinander anliegenden Kanten 17, 18 der dreieckigen Freistellung.

In Fig. 6 ist eine optionale weitere Bearbeitung des Abschlusselements 1 dargestellt, welche vorgenommen werden kann, um Platz für eine Führungsschiene eines Sonnenschutzsystems zu schaffen.

In diesem Fall können zwei Schnitte mit dem Winkelschleifer vorgenommen werden, welche die Enden der Ausklinkung bereitstellen. Der Schnitt erfolgt bis an die gewünschte Sollbruchstellen, beispielsweise bis an die Sollbruchstellen 6 und 7. Durch die Sollbruchstellen ist dies ausreichend, um den zu entfernenden Bereich ausklinken zu können.

## Patentansprüche

1. Abschlusselement (1) für ein Abdeckelement (15), welches aus einem Profilelement hergestellt ist, indem das Profilelement mit einer Freistellung versehen wurde und der vordere Bereich des Profilelements nach unten abgewinkelt ist, sodass die Kanten (17, 18) der Freistellung aneinander liegen, **dadurch gekennzeichnet, dass** das Profilelement ein Profilrohr ist und einen Rohrkörper (2) in Form eines Quadratrohrs, Rechteckrohrs oder rechtwinkeligen Trapezrohrs umfasst, das eine Vorderwand (11), eine Rückwand (12), ein Dach (13) und einen Boden (14) aufweist, wobei das Profilelement zudem einen abgewinkelten Steg (3) umfasst, welcher im Eckbereich des Bodens (14) und der Rückwand (12) des Rohrkörpers (2) vorliegt, wobei der abgewinkelte Steg (3) einen ersten Schenkel (9) umfasst, welcher in gerader Verlängerung der Rückwand (12) vorliegt und einen zweiten Schenkel (10) umfasst, welcher am dem Boden (14) abgewandt liegenden Ende des ersten Schenkels (9) vorliegt und parallel zum Boden (14) in Richtung der Vorderwand (11) verläuft, wobei die Vorderwand (11) die aneinanderliegenden Kanten (17, 18) der Freistellung überragt und bis an den nach unten verlaufenden vorderen Bereich des Daches (13) ragt.

2. Abschlusselement (1) nach Anspruch 1, **dadurch gekennzeichnet, dass** im Eckbereich der Vorderwand (11) und des Daches (13) ein Steg (4) vorliegt, welcher sich in gerader Verlängerung des Daches (13) über die Vorderwand (11) hinaus erstreckt.

3. Abschlusselement (1) nach einem der Ansprüche 1 bis 3, **dadurch gekennzeichnet, dass** der Schenkel (10) an den aneinanderliegenden Kanten (17, 18) der Freistellung endet und im nach unten abgewinkelten Bereich des Abschlusselements (1) vollständig entfernt ist.

4. Abschlusselement (1) nach einem der Ansprüche 1 bis 3, **dadurch gekennzeichnet, dass** der nach unten abgewinkelte Bereich des Abschlusselements (1) ausschließlich das Dach (13), die Rückwand (12) und den Schenkel (9) und sofern vorhanden den Steg (4) umfasst.

5. Abschlusselement (1) nach einem der Ansprüche 1 bis 4, **dadurch gekennzeichnet, dass** im Eckbereich des Bodens (14) und der Vorderwand (11) eine Nase (5) vorliegt, welche schräg nach außen und unten vom Eckbereich abragt.

6. Abschlusselement (1) nach einem der Ansprüche 1 bis 5, **dadurch gekennzeichnet, dass** dieses mit einer Ausklinkung versehen ist, bei welcher über eine Teillänge des hinteren Bereichs des Abschlusselements (1) zumindest ein Teil des Daches (13) und der Vorderwand (11) entfernt sind, wobei an den beiden Schnittkanten der Ausklinkung das Dach (13) über die Vorderwand (11) am Boden (14) abgestützt ist.

7. Abschlusselement (1) nach einem der Ansprüche 1 bis 6, **dadurch gekennzeichnet, dass** dieses zumindest eine Sollbruchstelle (7, 8) aufweist, welche als Vertiefung des Profilelements an der Innenseite des Daches (13) vorliegt.

8. Abschlusselement (1) nach einem der Ansprüche 1 bis 7, **dadurch gekennzeichnet, dass** dieses zumindest eine Sollbruchstelle (6) aufweist, welche als Vertiefung des Profilelements an der Innenseite der Vorderwand (11) vorliegt.

9. Abschlusselement (1) nach der Kombination der Ansprüchen 6, 7 und 8, **dadurch gekennzeichnet, dass** die Ausklinkung von der Sollbruchstelle (6) der Vorderwand (11) bis zu einer Sollbruchstelle (7, 8) des Daches (13) verläuft.

10. Abschlusselement (1) nach einem der Ansprüche 1 bis 9, **dadurch gekennzeichnet, dass** der Boden (14) zumindest teilweise im Bereich der Freistellung erhalten bleibt und mit der Vorderwand (11) verbunden ist und bis an den nach unten verlaufenden vorderen Bereich des Daches (13) ragt.

11. Abschlusselement (1) nach Anspruch 5, **dadurch gekennzeichnet, dass** die Nase (5) bis an den nach unten verlaufenden vorderen Bereich des Daches (13) ragt.

12. Abschlusselement (1) nach einem der Ansprüche 1 bis 11, **dadurch gekennzeichnet, dass** der Rohrkörper (2) ein rechtwinkeliges Trapezrohr ist, wobei die Vorderwand (11) die schräge Seite des Trapezrohr ist.

13. Abschlusselement (1) nach Anspruch 12, **dadurch gekennzeichnet, dass** die längere Seite der beiden parallelen Seiten des rechtwinkeligen Trapezrohres das Dach (13) ist.

14. Abschlusselement (1) nach einem der Ansprüche 1 bis 13, **dadurch gekennzeichnet, dass** die Rückwand (12) und die Vorderwand (11) am oberen Punkt der dreieckigen Freistellung mit einer zusätzlichen Freistellung in Form eines Radius versehen sind.

15. Abdecksystem umfassend zumindest ein Abschlusselement nach einem der Ansprüche 1 bis 14, und ein Abdeckelement (15), wobei das Abdeckelement (15) in den Spalt zwischen dem Boden (14) des Rohrkörpers (2) und dem zweiten Schenkel (10) des abgewinkelten Steges (3) ragt.
